# EUROPÄISCHE PATENTSCHRIFT

(11) **EP 0 465 990 B1**
(45) Veröffentlichungstag und Bekanntmachung des Hinweises auf die Patenterteilung: **06.04.1994**
(21) Anmeldenummer: 91110924.7
(22) Anmeldetag: 02.07.1991
(51) Int. Cl.: A45D 20/12

(54) **Reisehaartrockner**
Portable hair dryer
Sèche-cheveux

(30) Priorität: 11.07.1990 DE 4022054
(43) Veröffentlichungstag der Anmeldung: 15.01.1992
(73) Patentinhaber: Braun Aktiengesellschaft, Frankfurt am Main (DE)
(72) Erfinder: Herzog, Karl, W-6000 Frankfurt am Main 90 (DE)

(56) Entgegenhaltungen:
- GB-A- 1 559 423
- US-A- 1 716 580
- US-A- 3 132 232

## Beschreibung

Die Erfindung betrifft einen Haartrockner, insbesondere einen außer Haus, d.h. beim Sport oder auf Reisen, benutzbaren Haartrockner.

Bereits aus der EP-B1 0 079 101 ist ein Reisehaartrockner mit einem Gehäuse und einem Griffteil bekannt, bei dem das Griffteil mit dem Gehäuse über ein Gelenk verbunden und von einer Betriebsstellung in eine Transportstellung schwenkbar ist. Die Handhabung dieses Gerätes hat sich in der Praxis als zufriedenstellend erwiesen. Zum Transport wird das bevorzugt rohrförmige Griffteil an das insbesondere rohrförmige Gehäuse geklappt. Dadurch verliert das Gerät während des Transportes zwar an Sperrigkeit, dennoch wird das Volumen des Haartrockners in der Transportstellung nicht geringer als in der Betriebsstellung, so daß der Haartrockner für Transportzwecke immer noch recht voluminös ist.

Der Erfindung liegt das Problem zugrunde, einen Haartrockner zu schaffen, der in der Betriebsstellung eine gute Handhabbarkeit aufweist, in der Transportstellung aber dennoch kompakt aufgebaut und platzsparend unterzubringen ist. Diese Aufgabe wird durch einen Haartrocker mit den eingangs erwähnten Merkmalen gelöst, bei dem das Griffteil aus wenigstens zwei Elementen besteht, die relativ zueinander schwenkbar sind. Dadurch, daß die Elemente des Griffteils schwenkbar zueinander angeordnet sind, kann das Griffteil in der Transportstellung auseineinder geklappt und an das Gehäuse des Haartrockners angelegt werden. Hierdurch verringert sich das Volumen des Griffteils und somit das gesamte Volumen des Haartrockners in der Transportstellung erheblich, dennoch ist das Griffteil in der Betriebsstellung gut durch den Benutzer greifbar.

Dadurch, daß das Griffteil aus mehreren, insbesondere drei Griffschalen besteht, die mittels Scharniermittel miteinander verbunden sind, wird ein äußerst vorteilhafter Aufbau des Griffteils angegeben. In Betriebsstellung bilden die Griffschalen einen gestreckten Hohlkörper mit im wesentlichen drei- oder mehreckiger Querschnittsform, der sehr gut in der Hand des Benutzers liegt. In der Transportstellung hingegen können die Griffschalen in etwa flächig auseinander geklappt und an das Gehäuse des Haartrockners angelegt werden. An der Stelle, an der die Griffschale in Transportstellung am Gehäuse anliegt, soll ihr Innenradius in etwa dem Außenradius des Gehäuses gleichen. Das bedeutet, daß bei außen konischem Gehäuse die Griffschalen wie Kegelmantelsegmente geformt sind. Auf diese Weise wird eine sehr gute Anlage des flächigen Handgriffs in der Transportstellung erreicht. Dadurch, daß die Griffschalen in der Transportstellung in Form einer gekrümmten Wand zueinander angeordnet sind, die sich einem Außenwandabschnitt des Gehäuses anschmiegt, wird für ein minimales Volumen des Haartrockners in der Transportstellung gesorgt. Der Haartrockner nimmt dann vorteilhaft ein Volumen an, das praktisch dem Gehäusevolumen entspricht und nur unwesentlich durch einen Wert vergrößert wird, der sich aus der Wandstärke und der Oberfläche der Griffschalen ergibt. Dadurch, daß die Griffschalen in der Betriebsstellung in etwa in Form eines gestreckten Hohlkörpers zueinander angeordnet sind, der von der Hand des Benutzers umfaßbar ist, weist der Haartrockner gegenüber Haartrocknern mit einem herkömmlichen Griffteil eine praktisch gleich gute Handhabung auf. Diese gute Handhabbarkeit wird insbesondere dadurch erreicht, daß der gestreckte Hohlkörper eine im wesentlichen drei- oder mehreckige Querschnittsform aufweist, deren Seiten durch Kreisbögen gebildet werden. Die Ausbildung der Schwenkverbindung zwischen den einzelnen Griffschalen als Filmscharniere läßt sich technisch besonders einfach dadurch realisieren, daß die Griffschalen durch Spritzgießen gemeinsam gefertigt werden.

Sofern der Haartrockner als elektrisch betriebener Haartrockner ausgebildet ist, ist es besonders günstig, ein Anschlußkabel des Haartrockners in Transportstellung um das Gehäuse einschließlich des Griffteils zu wickeln. Hierdurch kann das Griffteil ohne weitere, zusätzliche Mittel am Gehäuse festgelegt werden, wobei das Anschlußkabel gleichfalls platzsparend aufgehoben ist. In Betriebsstellung wird das Griffteil durch geeignete Federn oder Verriegelungen am Gehäuse fixiert.

Nachfolgend wird ein Ausführungsbeispiel der Erfindung an Hand der Figuren näher beschrieben.

Es zeigen:
- Fig. 1: eine Seitenansicht des Haartrockners In Betriebsstellung,
- Fig. 2: einen Querschnitt durch das Griffteil des Haartrockners entlang der Schnittlinie A-A der Fig. 1,
- Fig. 3: eine Seitenansicht des Haartrockners in der Transportstellung,
- Fig. 4: einen Querschnitt durch den Haartrockner entlang der Schnittlinie B-B der Fig. 3.

In den Figuren sind gleiche Teile mit gleichen Bezugsziffern gekennzeichnet. Ein Haartrockner 10 besteht aus einem, insbesondere rohrförmigen Gehäuse 12, in welchem die nicht dargestellten Elemente zur Erzeugung eines Warmluftstromes angeordnet sind. Die Außenform des Gehäuses 12 ist hier kreisrund und konisch dargestellt. Auch andere Formen sind üblich. Bei herkömmlichen Haartrocknern bestehen diese Elemente aus einem mit Netzstrom betriebenen Gebläse und einer stromabwärts von dem Gebläse angeordeneten elektrischen Heizung. Allerdings kann die Heizung auch als Gasbrenner ausgebildet sein und das Gebläse netzunabhängig betrieben werden. Im letztgenannten Fall handelt es sich um einen autarken Haartrockner, der unabhängig von dem Vorhandensein eines Netzanschlusses betreibbar ist und besonders vorteilhaft auf Reisen bzw. allgemein außer Haus Anwendung findet. Wesentlich für die Erfindung ist jedoch die Ausgestaltung eines Griffteils 14, welches mittels eines Gelenks 26 mit dem Gehäuse 12 des Haartrockners 10 verbunden ist. Über das Gelenk 26 läßt sich das Griffteil 14 relativ zum Gehäuse 12 verschwenken. Wie auch bei herkömmlichen Reisehaartrocknern beschrieben, kann das Griffteil 14 von einer Betriebsstellung (Fig. 1) in eine Transportstellung (Fig. 3) verschwenkt werden. Nach der Erfindung besteht das Griffteil 14 aus mehreren Griffschalen 16, 18, 20, die über Scharniermittel 22, 24 miteinander verbunden sind. Obwohl grundsätzlich ein Aufbau des Griffteils 14 aus zwei zueinander verschwenkbaren Griffschalen ausreichend ist, um die prinzipiellen Vorteile einer derartigen Konstruktion auszunutzen, ist im Ausführungsbeispiel ein dreiteiliger Aufbau des Griffteils 14 vorgesehen. Fig. 2 zeigt, daß die drei Griffschalen in Betriebsstellung einen stabilen Hohlkörper bilden. Das Griffteil 14 besteht aus einer inneren Griffschale 16, an die sich jeweils eine äußere Griffschale 18 und 20 anschließt. Die einzelnen Griffschalen 16, 18, 20 sind untereinander über Scharniermittel 22, 24 gelenkig verbunden. Die Scharniermittel können als herkömmliche Scharniere (gebohrt, gerollt oder gespritzt), als Federscharniere oder auch als Filmscharniere ausgebildet sein, wobei die Ausbildung als Filmscharnier eine besonders günstige Fertigungstechnik des Griffteils 14 zuläßt, wenn die Griffschalen 16, 18, 20 durch Spritzgießen gemeinsam hergestellt werden. Das Vorsehen entsprechender Rückstellkräfte durch Federmittel, z.B. derart, daß die einzelnen Griffschalen 16, 18, 20 sich in der Betriebsstellung (Fig. 1) des Haartrockners zueinander gemäß der in Fig. 2 dargestellten geschlossenen Form anordnen, ist allgemein bekannt und bedarf vorliegend keiner näheren Erläuterung. Die einzelnen Griffschalen 16, 18, 20 sind als Platten einer vorgegebenen Wandstärke ausgebildet und weisen bezüglich einer Längsmittelachse des Griffteils 14 eine konkave Krümmung auf. Dabei nimmt der Krümmungsradius der Griffschalen 16, 18, 20 bevorzugt solche Werte an, die in etwa dem Krümmungsradius des insbesondere rohrförmigen Gehäuses 12 entsprechen oder etwas größer sind (Fig. 4). In der Betriebsstellung bilden die Griffschalen 16, 18, 20 einen gestreckten Hohlkörper mit einem im wesentlichen dreieckigen Querschnitt, wobei die Seiten des Dreiecks durch Kreisbögen der beschriebenen Krümmung gebildet werden. Neben einem dreischaligen Aufbau des Griffteils 14 ist natürlich auch ein zweischaliger oder mehrschaliger Aufbau möglich. Die spezielle Wahl der Anzahl der Griffschalen ist den speziellen Erfordernissen im Einzelfall anzupassen. Der konstruktive Aufbau des Griffteils 14 stellt immer einen Kompromiß dar zwischen einerseits einer guten Handhabbarkeit des Griffteils 14 in der Betriebsstellung und andererseits einer optimalen Anpassung des Griffteils 14 an das Gehäuse 12 in der Transportstellung. Insbesondere dann, wenn das Gehäuse 12 keinen kreisförmigen Querschnitt aufweist, kann ein anderer Griffschalenaufbau als der des Ausführungsbeispiels vorteilhaft sein. Derartige Abwandlungen liegen jedoch in Kenntnis dieser Erfindung im Rahmen des Fachkönnens des Durchschnittsfachmannes und brauchen daher nicht näher beschrieben werden. In Betriebsstellung wird das Griffteil 14 durch geeignete Federn, die mit dem Gelenk 26 verbunden sind, oder durch Verriegelungen am Gehäuse 12 fixiert.

Um den Haartrockner 10 von der Betriebsstellung in die Transportstellung zu überführen, werden die einzelnen Griffschalen 16, 18, 20 aus der geschlossenen zylinderförmigen Stellung (Fig. 2) gegen etwaige vorhandene Rückstellkräfte der Scharniermittel 22, 24 auseinander geklappt und um das Gelenk 26 an eine Außenwand des Gehäuses 12 geschwenkt. Durch die Wahl einer entsprechenden Anzahl und einer der Formgebung der Außenwand des Gehäuses 12 angepaßten Krümmung der einzelnen Griffschalen 16, 18, 20 schmiegt sich das Griffteil 14 als gekrümmte Wand der Außenwand bzw. einem Außenwandabschnitt des Gehäuses 12 an (Fig. 4). Durch diese konstruktive Gestaltung des Griffteils 14 wird eine erhebliche Verringerung des Volumens des Haartrockners 10 In der Transportstellung erreicht. Das Griffteil 14 kann in der Transportstellung durch nicht dargestellte Rastmittel am Gehäuse 12 festgelegt werden. Eine besonders vorteilhafte Art der Festlegung, insbesondere für elektrisch betriebene Haartrockner, läßt sich dadurch erreichen, daß das Anschlußkabel des Haartrockners in der Transportstellung um das Gehäuse 12 einschließlich des angelegten Griffteils 14 gewickelt wird. Dabei kann das Kabel vorteilhaft durch ein Band mit Klettverschluß fixiert werden.

Insgesamt gesehen ermöglicht der Aufbau des Griffteils 14 aus wenigstens zwei Elementen, die relativ zueinander schwenkbar sind, ein äußerst raumsparendes Transportieren des Haartrockners und eine dennoch gute Handhabung des Gerätes im Betrieb.

## Patentansprüche

1. Haartrockner (10) mit einem Gehäuse (12) und einem Griffteil (14), das mit dem Gehäuse (12) mittels eines Gelenks (26) verbunden und von einer Betriebsstellung in eine Transportstellung schwenkbar ist, dadurch gekennzeichnet, daß das Griffteil (14) aus wenigstens zwei Elementen besteht, die relativ zueinander schwenkbar sind.

2. Haartrockner nach Anspruch 1, dadurch gekennzeichnet, daß das Griffteil (14) aus mehreren Griffschalen (16, 18, 20) besteht, die mittels Scharniermitteln (22, 24) miteinander verbunden sind.

3. Haartrockner nach Anspruch 1 oder 2, dadurch gekennzeichnet, daß in Transportstellung die Innenkontur der Griffschalen (16, 18, 20) der Außenkontur des Gehäuses (12) entspricht.

4. Haartrockner nach wenigstens einem der vorhergehenden Ansprüche, dadurch gekennzeichnet, daß die Griffschalen (16, 18, 20) in der Transportstellung in etwa in Form einer gekrümmten Wand zueinander angeordnet sind, die sich einem Außenwandabschnitt des Gehäuses (12) anschmiegt.

5. Haartrockner nach wenigstens einem der vorhergehenden Ansprüche, dadurch gekennzeichnet, daß die Griffschalen (16, 18, 20) in der Betriebsstellung in etwa in Form eines gestreckten Hohlkörpers zueinander angeordnet sind, der von der Hand des Benutzers umfaßbar ist.

6. Haartrockner nach Anspruch 5, dadurch gekennzeichnet, daß der gestreckte Hohlkörper eine im wesentlichen mehreckige, insbesondere dreieckige Querschnittsform aufweist, deren Seiten durch Kreisbögen gebildet werden.

7. Haartrockner nach wenigstens einem der vorhergehenden Ansprüche, dadurch gekennzeichnet, daß die Griffschalen (16, 18, 20) um mindestens eine ihrer Längskanten zueinander schwenkbar angeordnet sind.

8. Haartrockner nach wenigstens einem der vorhergehenden Ansprüche, dadurch gekennzeichnet, daß die Griffschalen (16, 18, 20) miteinander mittels Filmscharnieren verbunden sind.

9. Haartrockner nach wenigstens einem der vorhergehenden Ansprüche, dadurch gekennzeichnet, daß ein Anschlußkabel des Haartrockners (10) in Transportstellung um das Gehäuse (12) einschließlich der angelegten Griffschalen (16, 18, 20) wickelbar ist.

10. Haartrockner nach wenigstens einem der vorhergehenden Ansprüche, dadurch gekennzeichnet, daß das Kabel in Transportstellung durch ein Band mit Klettverschluß festgehalten wird.

## Claims

1. A hair dryer (10) having a housing (12) and a handle member (14) that is connected with the housing (12) by means of a joint (26) and is pivotal from an operating position into a storage position, characterized in that the handle member (14) is comprised of at least two elements that are pivotal relative to each other.

2. The hair dryer as claimed in claim 1, characterized in that the handle member (14) is comprised of several handle shells (16, 18, 20) which are interconnected by hinge means (22, 24).

3. The hair dryer as claimed in claim 1 or claim 2, characterized in that in the storage position the inner contour of the handle shells (16, 18, 20) corresponds to the outer contour of the housing (12).

4. The hair dryer as claimed in at least one of the preceding claims, characterized in that in the storage position the relative arrangement of the handle shells (16, 18, 20) is approximately in the form of a curved wall resting snugly against an outer wall section of the housing (12).

5. The hair dryer as claimed in at least one of the preceding claims, characterized in that in the operating position the relative arrangement of the handle shells (16, 18, 20) is approximately in the form of an extended hollow body which is adapted to be clasped by the user's hand.

6. The hair dryer as claimed in claim 5, characterized in that the extended hollow body is of a substantially polygonal, in particular triangular, cross section, with sides which are formed by the arcs of a circle.

7. The hair dryer as claimed in at least one of the preceding claims, characterized in that the handle shells (16, 18, 20) are arranged to be pivotal relative to each other about at least one of their longitudinal edges.

8. The hair dryer as claimed in at least one of the preceding claims, characterized in that the handle shells (16, 18, 20) are interconnected by means of film hinges.

9. The hair dryer as claimed in at least one of the preceding claims, characterized in that in the storage position a power cord of the hair dryer (10) is capable of being wrapped around the housing (12) including the handle shells (16, 18, 20) resting thereagainst.

10. The hair dryer as claimed in at least one of the preceding claims, characterized in that in the storage position the cord is held in position by a tape having a Velcro-type fastener.

## Revendications

1. Sèche-cheveux (10) constitué d'un boîtier (12) et d'une poignée (14) qui est reliée au boîtier (12) au moyen d'une articulation (26) et qui peut être pivotée d'une position de fonctionnement en une position de transport, caractérisé en ce que la poignée (14) est constituée d'au moins deux éléments qui peuvent être pivotés l'un par rapport à l'autre.

2. Sèche-cheveux selon la revendication 1, caractérisé en ce que la poignée (14) est constituée de plusieurs plaques de poignée (16, 18, 20) qui sont reliées l'une à l'autre par des moyens à charnières (22, 24)

3. Sèche-cheveux selon la revendication 1 ou 2, caractérisé en ce qu'en position de transport, le contour intérieur des plaques de poignée (16, 18, 20) correspond au contour extérieur du boîtier (12).

4. Sèche-cheveux selon au moins l'une des revendications précédentes, caractérisé en ce qu'en position de transport, les plaques de poignée (16, 18, 20) sont disposées l'une par rapport à l'autre approximativement sous la forme d'une paroi courbée qui épouse la forme d'un tronçon de paroi extérieure du boîtier (12).

5. Sèche-cheveux selon au moins l'une des revendications précédentes, caractérisé en ce qu'en position de fonctionnement, les plaques de poignée (16, 18, 20) sont disposées l'une par rapport à l'autre approximativement sous la forme d'un corps creux allongé qui peut être entouré par la main de l'utilisateur.

6. Sèche-cheveux selon la revendication 5, caractérisé en ce que le corps creux allongé présente en section transversale une forme sensiblement polygonale, en particulier triangulaire, dont les côtés sont formés par des arcs de cercle.

7. Sèche-cheveux selon au moins l'une des revendications précédentes, caractérisé en ce que les plaques de poignée (16, 18, 20) sont disposées de manière pivotable l'une par rapport à l'autre autour d'au moins un de leur côtés longitudinaux.

8. Sèche-cheveux selon au moins l'une des revendications précédentes, caractérisé en ce que les plaques de poignée (16, 18, 20) sont reliées l'une à l'autre au moyen de charnières en feuille.

9. Sèche-cheveux selon au moins l'une des revendications précédentes, caractérisé en ce qu'en position de transport, un câble de raccordement du sèche-cheveux (10) peut être enroulé autour du boîtier (12), y compris les plaques de poignée (16, 18, 20) qui y sont appliquées.

10. Sèche-cheveux selon au moins l'une des revendications précédentes, caractérisé en ce qu'en position de transport, le câble est maintenu par un ruban à fermeture par accrochage.
